# EUROPÄISCHE PATENTSCHRIFT

(11) **EP 1 322 481 B1**
(45) Veröffentlichungstag und Bekanntmachung des Hinweises auf die Patenterteilung: **07.12.2005**
(21) Anmeldenummer: 01976252.5
(22) Anmeldetag: 24.09.2001
(51) Int. Cl.: B43K 5/00

(54) **STIFT**
PEN
CRAYON

(30) Priorität: 05.10.2000 DE 20017141 U
(43) Veröffentlichungstag der Anmeldung: 02.07.2003
(73) Patentinhaber: Schwan-STABILO Cosmetics GmbH & Co. KG, 90562 Heroldsberg (DE)
(72) Erfinder:
(74) Vertreter: Leinweber & Zimmermann
(86) Internationale Anmeldenummer: PCT/EP2001/011029
(87) Internationale Veröffentlichungsnummer: WO 2002/030680

(56) Entgegenhaltungen:
- US-A- 3 446 563
- US-A- 3 917 416
- US-A- 5 553 956

## Beschreibung

Die Erfindung betrifft einen Stift mit einem Halteteil, einer Patrone zum Aufnehmen einer Mine einer vorbestimmten Farbe und einem Schoner.

Stifte der vorgenannten Art sind bekannt. Da man bei aufgestecktem Schoner die Mine in aller Regel nicht sehen kann, sind die bekannten Stifte üblicherweise mit einer Information über die Farbe der Mine versehen. Diese Information wird im allgemeinen auf den Schoner oder auf das Halteteil aufgedruckt.

Das Aufdrucken von Informationen ist jedoch bei manchen Materialien problematisch, von denen hier beispielhaft das Polypropylen genannt sei. Es wird aber ausdrücklich darauf hingewiesen, dass die folgenden Ausführungen, die sich auf Polypropylen beziehen, auch für andere schlecht bedruckbare Materialien gelten.

Das schlecht bedruckbare Polypropylen ist für die Herstellung von Stiften besonders geeignet, weil auf Grund seiner Härte daraus beispielsweise im Wege des Spritzgusses besonders leichte, dünnwandige Teile hergestellt werden können, weshalb die Verarbeitung besonders einfach ist.

Polypropylen ist problemlos färbbar. Es könnte daher daran gedacht werden, den gesamten Stift in der Farbe der Mine auszuführen. Eine solche Lösung ist aber u.U. beispielsweise aus Designgründen nicht erwünscht. Darüber hinaus wäre die Lagerhaltung bei der Produktion problematisch, weil ja alle Teile des Stiftes in allen vorkommenden Minenfarben bevorratet werden müssen.

Die DE 38 09 984 A1 zeigt ein Schreibgerät, bei dem ein dort so bezeichnetes Tintenaufbringelement unmittelbar vom Halteteil gehalten wird. Weiter ist ein Zierring beschrieben, der von einem separaten Teil gebildet wird. Das Vorsehen eines solchen separaten Teiles macht den Gesamtaufbau des Schreibgerätes kompliziert.

Bei dem Schreibgerät nach der DE 38 30 870 C2 sind mehrere Möglichkeiten für eine Farbinformation vorgesehen. Dazu gehören ein separater Ring, ein sogenannter Flachkörper, der die Form einer Fahne hat, eine zusätzliche Kappe am hinteren Ende und der als Schutzkappe vorgesehene Schoner selbst. Es werden also wiederum entweder separate Teile für die Farbinformation vorgesehen, oder der Schoner selbst wird in der Minenfarbe gehalten, was aber häufig insbesondere aus Designgründen unerwünscht ist.

Die US 5553956 zeigt einen Stift nach dem Oberbegriff des Anspruchs 1.

Die DE 44 21 609 A1 zeigt einen Stift. Dabei werden keine Angaben über Materialien oder Farben der Einzelteile des Stiftes gemacht.

Der Erfindung stellt sich daher die Aufgabe, den Stift der eingangs genannten Art derart weiterzubilden, dass das Herstellungsverfahren einfach ist, und zwar sowohl im Hinblick auf die Verarbeitbarkeit der verwendeten Materialien als auch im Hinblick auf die Lagerhaltung, dennoch aber eine von außen sichtbare Information über die Minenfarbe beinhaltet.

Erfindungsgemäß wird die gestellte Aufgabe bei einem Stift der eingangs genannten Art durch die Merkmale des Anspruchs 1 gelöst.

Dabei geht die Erfindung von folgender Erkenntnis aus: Um eine von außen sichtbare Information über die Minenfarbe zu erhalten, genügt es, eine der Stiftkomponenten in der Minenfarbe auszuführen. Diese Komponente muss nur von außen sichtbar sein. Es wird als die entsprechend gefärbte Komponente die Patrone gewählt, weil sie eine direkte funktionale Verbindung mit der Mine hat. Da ein Teil der Patrone von außen sichtbar ist, können die übrigen Komponenten (Schoner und Halteteil) von anderer Farbe sein. Sie müssen daher nicht für jede vorkommende Minenfarbe gesondert bevorratet werden. Darüber hinaus können sie den jeweiligen Designanforderungen entsprechend gestaltet sein. Ein Bedrucken oder dgl. ist nicht erforderlich.

Erfindungsgemäß bevorzugt hat die Patrone einen ringförmigen Ansatz, an dem auf der minenzugewandten Seite der Schoner anschlägt und an dem auf der minenabgewandten Seite das Halteteil anschlägt. Durch diese Ausgestaltung ist gewährleistet, dass ein definierter Teil der Patrone in jedem Betriebszustand des Stiftes von außen sichtbar ist.

Diese Ausgestaltung erlaubt es, den Stift aus insgesamt nur fünf Komponenten zusammenzusetzen, nämlich dem Halteteil, der Patrone, der Spindel, der Mine und dem Schoner. Das Zusammensetzen des Stiftes ist daher besonders einfach.

Bei die Ausgestaltung der Erfindung ist es besonders einfach, den Stift zusammenzusetzen. Es kann nämlich die Spindel in die Patrone eingeschoben werden, ohne dass es einer Schraubbewegung bedarf. Die Spindel wird bei dieser Ausgestaltung nämlich in die Patrone eingesteckt, während die Patrone sich in dem durch die Vorspannung bevorzugten Zustand befindet, d.h. in demjenigen Zustand, in dem das Innengewinde den größeren Durchmesser hat, weshalb es nicht mit dem Außengewinde der Spindel kämmt. In einem zweiten Schritt wird dann die Patrone mit der bereits darin befindlichen Spindel in das Halteteil eingesteckt, wodurch sich der Durchmesser des Innengewindes an der Patrone derart verringert, dass es mit dem Außengewinde der Spindel kämmt. Durch diesen Schritt ist die Drehmechanik dann funktionsfähig.

Weiter kann erfindungsgemäß vorgesehen sein, dass ein minenabgewandter Teil der Patrone in das Halteteil eingesteckt ist und diejenige Kraft, die erforderlich ist, die Patrone aus dem Halteteil herauszuziehen, größer ist als diejenige Kraft, die erforderlich ist, den Schoner von der Patrone abzuziehen.

Durch diese Ausgestaltung ist gewährleistet, dass bei einem axialen Auseinanderziehen des Halteteils einerseits und des Schoners andererseits der Schoner von der Patrone abgezogen wird, wohingegen die Patrone weiterhin von dem Halteteil gehalten wird.

Dazu kann erfindungsgemäß vorgesehen sein, dass ein minenabgewandter Teil der Patrone in das Halteteil eingesteckt ist, wobei im Einsteckbereich auf der Außenseite der Patrone und/oder auf der Innenseite des Halteteils mindestens ein Arretierabsatz vorgesehen ist.

Diese Ausgestaltung ist einerseits bei der Produktion besonders einfach zusammenzusetzen, andererseits aber vergleichsweise sicher gegen ein unbeabsichtigtes Trennen der Patrone von dem Halteteil.

Erfindungsgemäß ist weiter bevorzugt vorgesehen, dass auf der Innenseite des Schoners und/oder auf der Außenseite der Patrone in einem Bereich, auf den der Schoner aufgesteckt wird, mindestens ein Arretierabsatz vorgesehen ist, dessen Stufenhöhe kleiner ist als die Stufenhöhe eines Arretierabsatzes auf der Außenseite der Patrone und/oder auf der Innenseite des Halteteils in dem Einsteckbereich.

Diese Ausgestaltung der Erfindung geht von der Überlegung aus, dass die Höhe eines Arretierabsatzes diejenige Kraft bestimmt, die zum axialen Auseinanderziehen der genannten Elemente erforderlich ist. Je höher die zu überwindende Stufe, umso größer die zum Trennen erforderliche Kraft.

Zusätzlich oder alternativ kann vorgesehen sein, dass die Zahl der Arretierabsätze zum Halten des Schoners auf der Patrone größer als die Zahl der Arretierabsätze zum Halten der Patrone in dem Halteteil ist.

Diese Ausgestaltung geht von der Überlegung aus, dass eine größere Zahl Arretierabsätze auch eine größere Kraft gegen ein Auseinanderziehen bietet.

Aus bereits oben erläuterten Gründen ist es schließlich erfindungsgemäß bevorzugt, dass das Halteteil, die Patrone und der Schoner aus Polypropylen sind.

Im folgenden ist die Erfindung anhand bevorzugter Ausführungsbeispiele unter Bezugnahme auf die beiliegende Zeichnung mit weiteren Einzelheiten näher erläutert. Dabei zeigen:
- Fig.1: eine teilweise geschnittene Ansicht eines bevorzugten Ausführungsbeispiels eines Stiftes nach der Erfindung,
- Fig. 2: eine Explosionsdarstellung des Stiftes nach Fig. 1 und
- Fig. 3: eine Explosionsdarstellung eines anderen Ausführungsbeispiels des erfindungsgemäßen Stiftes.

Zu dem Stift nach den Fig. 1 u. 2 gehört ein hülsenförmiges Halteteil 10, eine Patrone 12, in der sich eine Mine 14 befindet, sowie ein Schoner 16. Ferner ist eine Spindel 18 mit einem Außengewinde 20 gezeigt, die an ihrem dem Schoner 16 zugewandten Ende mit einem pilzköpfigen Ansatz 22 in einer Aufnahme 24 einer Minenhülse 26 gehalten ist, und zwar axial unverschieblich mit der Minenhülse 26 gekoppelt, jedoch bezüglich der Minenhülse 26 drehbar. Diese Kopplung wird dadurch erreicht, dass die Aufnahme 24 sich aus zwei Halbschalen 24.1 und 24.2 zusammensetzt, die den pilzförmigen Ansatz 22 hintergreifende Absätze aufweisen.

Die Mine 14 ist in die Minenhülse 26 eingegossen.

Mit dem Außengewinde 20 der Spindel 18 kämmt ein Innengewinde 28 der Patrone 12, das sich wiederum aus zwei halbschalenförmigen Segmenten 28.1 und 28.2 zusammensetzt. In dem in Fig. 2 gezeigten Zustand, d.h. dann, wenn die Patrone 12 nicht in das Halteteil 10 hineingesteckt ist, sind die beiden Segmente 28.1 und 28.2 soweit auseinander, dass ihr Innengewinde nicht mit dem Außengewinde 20 der Gewindespindel 18 kämmt, wenn man die Gewindespindel 18 in die Patrone 20 einschiebt. Dadurch ist ein besonders einfaches Montieren der Gewindespindel 18 in der Patrone 12 möglich.

Ist die Gewindespindel 18 in die Patrone 12 hineingeschoben worden, und zwar so weit, dass das Außengewinde der Gewindespindel 18 im Bereich des Innengewindes 28 liegt, so kann durch einfaches Einschieben dieser Anordnung in das Halteteil 10 erreicht werden, dass sich das Innengewinde 28 durchmessermäßig verkleinert und in Eingriff mit dem Außengewinde 20 gebracht wird.

Die Spindel 18 hat an ihrem der Mine 14 abgewandten Ende Ansätze 30, die an Stegen 32 innerhalb des Halteteils 10 anschlagen, wenn das Halteteil 10 bezüglich der Patrone 12 verdreht wird. Dadurch ist die Spindel 18 zwar drehfest, aber axial verschieblich mit dem Halteteil 10 gekoppelt.

Das Halteteil 10 ist auf das minenabgewandte Ende der Patrone 12 aufgesteckt. Zur Sicherung gegen Axialverschiebung dienen drei Arretieransätze 34 mit entsprechenden Arretierabsätzen an der Patrone 12. Sie wirken mit (nicht gezeigten) entsprechend ausgestalteten Arretieransätzen mit entsprechenden Arretierabsätzen auf der Innenseite des Halteteils 10 zusammen. Dadurch kann das Halteteil 10 bezüglich der Patrone 12 zwar verdreht werden, ist aber in Axialrichtung unverschieblich gehalten.

In gleicher Weise ist an der Patrone 12 ein Arretieransatz 36 mit entsprechendem Arretierabsatz vorgesehen, der zum entsprechenden Halten des Schoners 16 dient.

Wenngleich dies der Zeichnung nicht ohne weiteres zu entnehmen ist, so unterscheiden sich die Stufenhöhen der Arretierabsätze für das Halten der Patrone 12 in dem Halteteil 10 einerseits und das Halten des Schoners 16 auf der Patrone 12 andererseits, so dass dann, wenn ein Benutzer das Halteteil 10 festhält und an dem Schoner 16 zieht, der Schoner 16 von der Patrone 12 abgezogen wird, wohingegen die Patrone 12 in dem Halteteil 16 verbleibt. Dieser Effekt wird darüber hinaus noch dadurch gefördert, dass zum Halten der Patrone 12 in dem Halteteil 10 an der Patrone 12 insgesamt drei Arretieransätze 34 vorgesehen sind, wohingegen zum Halten des Schoners 16 auf der Patrone 12 nur ein einziger Arretieransatz 36 vorgesehen ist.

Die Patrone 12 weist einen ringförmigen Ansatz 38 auf, an dem auf der minenzugewandten Seite der Schoner 16 und auf der minenabgewandten Seite das Halteteil 10 anschlägt, wenn der Stift vollständig zusammengesetzt wird. Der Ansatz 38 ist mithin in jeder Betriebsstellung von außen sichtbar. Um einem Benutzer eine Information über die Farbe der Mine 14 zu geben, ist daher erfindungsgemäß die Patrone 12 in der Farbe der Mine 14 ausgeführt, so dass der Benutzer, der ja den Ansatz 38 in jeder Betriebsstellung sehen kann, ohne weiteres eine Information über die Farbe der Mine 14 erhält.

Die anderen Stiftkomponenten, insbesondere der Schoner 16 und das Halteteil 10, aber auch die Spindel 18 können in beliebiger Farbe ausgeführt werden. Da eine Bedruckung zum Anbringen der Farbinformation nicht erforderlich ist, können auch alle Stiftkomponenten aus Materialien hergestellt sein, die eine besonders einfache Verarbeitung ermöglichen und für den Stift mit seiner Drehmechanik besonders geeignet sind. Dazu zählt insbesondere Polypropylen, weshalb abgesehen von der Mine 14 sämtliche Komponenten des in der Zeichnung dargestellten Stiftes aus Polypropylen sind.

Der Vollständigkeit halber sei an dieser Stelle darauf hingewiesen, dass im Gegensatz zu einem Bedrucken oder Prägen von Polypropylen-Teilen ein Färben problemlos ist.

Da - abgesehen von der Patrone - alle Stiftkomponenten in beliebiger Farbe ausgeführt werden können, muss nicht für jede Minenfarbe eine gesonderte Lagerhaltung stattfinden. Vielmehr muss jeweils nur die Patrone 12 in allen vorkommenden Minenfarben bevorratet werden.

Durch die beschriebene und in der Zeichnung dargestellte Verbindung des Schoners 16 mit der Patrone 12 einerseits sowie die rückwärtige Verkapselung der Mine 14 durch die Führung der Minenhülse 26 in der Patrone 12 ist eine Dichtigkeit gegeben, die auch die Verwendung flüchtiger Bestandteile, wie Isoparaffine und flüchtige Silikonöle, in der Mine 14 erlaubt.

Das in Fig. 3 dargestellte Ausführungsbeispiel entspricht im wesentlichen dem Ausführungsbeispiel nach den Figuren 1 u. 2, weshalb dieselben Bezugszeichen verwendet werden.

Der einzige Unterschied liegt darin, dass anstelle der Minenhülse 26 ein Kolben 40 vorgesehen ist und dass die Mine 14 nicht in die Minenhülse, sondern direkt in die Patrone 12 eingegossen ist. Dadurch ist die Spindel 18 nur dazu in der Lage, über den Kolben 40 die Mine 14 aus der Patrone 12 herauszuschieben, wohingegen sie die Mine 14 nicht wieder zurückziehen kann. Im Gegensatz dazu kann bei der Ausgestaltung nach den Figuren 1 u. 2 die Spindel 18 die Minenhülse 26 auch zurückziehen, womit auch die Mine 14 wieder in die Patrone hineingezogen wird.

Die in der vorstehenden Beschreibung, den Ansprüchen sowie der Zeichnung offenbarten Merkmale können sowohl einzeln als auch in beliebigen Kombinationen für die Verwirklichung der Erfindung in ihren verschiedenen Ausführungsformen wesentlich sein.

## Patentansprüche

1. Stift mit einem Halteteil (10), einer Patrone (12) zum Aufnehmen einer Mine (14) einer vorbestimmten Farbe und einem Schoner (16), wobei ein Teil (38) der Patrone (12) von außen sichtbar ist, und zwar auch dann, wenn die Patrone (12) von dem Halteteil (10) gehalten wird und der Schoner (16) auf die Patrone (12) aufgesteckt ist, wobei
eine Drehmechanik (18, 20, 28) zum axialen Verschieben der Mine (14) innerhalb der Patrone (12) durch Verdrehen des Halteteils (10) und der Patrone (12) gegeneinander vorgesehen ist, die eine Spindel (18) mit einem Außengewinde (20) aufweist, das in zusammengesetztem Zustand mit einem Innengewinde (28) an der minenabgewandten Seite der Patrone (12) kämmt, wobei
die Patrone (12) drehbar, aber axial unverschieblich von dem Halteteil (10) gehalten ist,
das Halteteil (10) hülsenförmig ist und die Spindel (18) drehfest, aber axial verschieblich aufnimmt,
die Spindel (18) zwar in Axialrichtung, nicht aber in Drehrichtung der Mine (14) gekoppelt ist und
das Innengewinde (28) der Patrone (12) in seinem wirksamen Durchmesser veränderbar ist, so daß es eine erste Stellung, in der es nicht mit der darin eingeführten Spindel (18) kämmt, und eine zweite Stellung annehmen kann, in der es mit der darin eingeführten Spindel (18) kämmt,
**dadurch gekennzeichnet, daß**
die Patrone (12) die Farbe der Mine (14) hat, wohingegen sich die Farbe des Halteteils (10) und die Farbe des Schoners (16) von der Farbe der Mine (14) unterscheiden, und
das Innengewinde in Richtung der ersten Stellung vorgespannt ist und durch Einstecken in das Halteteil (10) in die zweite Stellung verbracht wird.

2. Stift nach Anspruch 1, **dadurch gekennzeichnet, daß** die Patrone (12) einen ringförmigen Ansatz (38) hat, an dem auf der minenzugewandten Seite der Schoner (16) anschlägt und an den auf der minenabgewandten Seite das Halteteil (10) anschlägt.

3. Stift nach Anspruch 1 oder 2, **dadurch gekennzeichnet, daß** ein minenabgewandter Teil der Patrone (12) in das Halteteil (10) eingesteckt ist und diejenige Kraft, die erforderlich ist, die Patrone (12) aus dem Halteteil (10) herauszuziehen, größer ist als diejenige Kraft, die erforderlich ist, den Schoner (16) von der Patrone (12) abzuziehen.

4. Stift nach einem der vorangehenden Ansprüche, **dadurch gekennzeichnet, daß** ein minenabgewandter Teil der Patrone (12) in das Halteteil (10) eingesteckt ist, wobei im Einsteckbereich auf der Außenseite der Patrone (12) und/oder auf der Innenseite des Halteteils (10) mindestens ein Arretierabsatz (34) vorgesehen ist.

5. Stift nach Anspruch 4, **dadurch gekennzeichnet, daß** auf der Innenseite des Schoners (16) und/oder auf der Außenseite der Patrone (12) in einem Bereich, auf den der Schoner (16) aufgesteckt wird, mindestens ein Arretierabsatz (36) vorgesehen ist, dessen Stufenhöhe kleiner ist als die Stufenhöhe eines Arretierabsatzes auf der Außenseite der Patrone (12) und/oder auf der Innenseite des Halteteils (10) in dem Einsteckbereich.

6. Stift nach Anspruch 4 oder 5, **dadurch gekennzeichnet, daß** die Zahl der Arretierabsätze (36) zum Halten des Schoners (16) auf der Patrone (12) kleiner ist als die Zahl der Arretierabsätze (34) zum Halten der Patrone (12) in dem Halteteil (10).

7. Stift nach einem der vorangehenden Ansprüche, **dadurch gekennzeichnet, daß** das Halteteil (10), die Patrone (12) und der Schoner (16) aus Polypropylen sind.

## Claims

1. Pencil comprising a holding part (10), a cartridge (12) for receiving a lead (14) of a predetermined colour and a cap (16), wherein a part (38) of the cartridge (12) is visible from the outside, namely even when the cartridge (12) is held by the holding part (10) and the cap (16) is placed onto the cartridge (12), wherein
a turning mechanism (18, 20, 28) is provided for axially displacing the lead (14) inside the cartridge (12) by twisting the holding part (10) and the cartridge (12) relative to one another and comprises a spindle (18) with an external thread (20), which in the assembled state meshes with an internal thread (28) on the lead-remote end of the cartridge (12), wherein
the cartridge (12) is held in a rotatable but axially non-displaceable manner by the holding part (10),
the holding part (10) is sleeve-shaped and accommodates the spindle (18) in a rotationally fixed but axially displaceable manner,
the spindle (18), whilst being coupled in axial direction, is not coupled in the direction of rotation of the lead (14) and
the internal thread (28) of the cartridge (12) is variable in its effective diameter so that it may adopt a first position, in which it does not mesh with the spindle (18) introduced therein, and a second position, in which it meshes with the spindle (18) introduced therein,
**characterized in that**
the cartridge (12) is the colour of the lead (14), whereas the colour of the holding part (10) and the colour of the cap (16) differ from the colour of the lead (14), and
the internal thread is biased in the direction of the first position and brought into the second position by insertion into the holding part (10).

2. Pencil according to claim 1, **characterized in that** the cartridge (12) has an annular shoulder (38), against which at the lead-facing side of which the cap (16) abuts and against which at the lead-remote side the holding part (10) abuts.

3. Pencil according to claim 1 or 2, **characterized in that** a lead-remote part of the cartridge (12) is inserted into the holding part (10) and the force needed to pull the cartridge (12) out of the holding part (10) is greater than the force needed to pull the cap (16) off the cartridge (12).

4. Pencil according to one of the preceding claims, **characterized in that** a lead-remote part of the cartridge (12) is inserted into the holding part (10), wherein in the insertion region at the outside of the cartridge (12) and/or at the inside of the holding part (10) at least one locking step (34) is provided.

5. Pencil according to claim 4, **characterized in that** at the inside of the cap (16) and/or at the outside of the cartridge (12) in a region, onto which the cap (16) is placed, at least one locking step (36) is provided, the step height of which is smaller than the step height of a locking step at the outside of the cartridge (12) and/or at the inside of the holding part (10) in the insertion region.

6. Pencil according to claim 4 or 5, **characterized in that** the number of locking steps (36) for holding the cap (16) on the cartridge (12) is lower than the number of locking steps (34) for holding the cartridge (12) in the holding part (10).

7. Pencil according to one of the preceding claims, **characterized in that** the holding part (10), the cartridge (12) and the cap (16) are made of polypropylene.

## Revendications

1. Crayon comprenant une partie de maintien (10), une cartouche (12) destinée à recevoir une mine (14) d'une couleur prédéterminée, et un capuchon protecteur (16), une partie (38) de la cartouche (12) étant visible de l'extérieur, et cela également lorsque ladite cartouche (12) est retenue par la partie de maintien, et lorsque le capuchon protecteur (16) est emboîté sur ladite cartouche (12), sachant
qu'il est prévu un mécanisme tournant (18, 20, 28) qui est conçu pour imprimer des coulissements axiaux à la mine (14) à l'intérieur de la cartouche (12), par rotation mutuelle de la partie de maintien (10) et de ladite cartouche (12), et qui comporte une broche (18) munie d'un filetage extérieur (20) engrenant, à l'état assemblé, dans un filetage intérieur (28) du côté de la cartouche (12) tourné à l'opposé de la mine, sachant
que la cartouche (12) peut tourner, mais est retenue par la partie de maintien (10) sans faculté de coulissement axial,
que ladite partie de maintien (10) est en forme de douille et reçoit la broche (18) avec verrouillage rotatif, mais avec faculté de coulissement axial,
que ladite broche (18) est certes accouplée dans le sens axial, mais toutefois pas dans le sens de rotation de la mine (14), et
que le diamètre opérant du filetage intérieur (28) de la cartouche (12) est variable ou modifiable, de telle sorte que ledit filetage puisse prendre une première position dans laquelle il n'engrène pas dans la broche (18) insérée, et une seconde position dans laquelle il engrène dans ladite broche (18) insérée,
**caractérisé par le fait que**
la cartouche (12) présente la couleur de la mine (14), la couleur de la partie de maintien (10) et la couleur du capuchon protecteur (16) étant en revanche différentes de la couleur de ladite mine (14) ; et
le filetage intérieur est précontraint en direction de la première position, et est amené à la seconde position par emboîtement dans la partie de maintien (10).

2. Crayon selon la revendication 1, **caractérisé par le fait que** la cartouche (12) possède un collet annulaire (38) contre lequel le capuchon protecteur (16) vient buter du
côté tourné vers ou du côté de la mine, et contre lequel la partie de maintien (10) vient buter du côté opposé à ou tourné à l'opposé de ladite mine.

3. Crayon selon la revendication 1 ou 2, **caractérisé par le fait qu'**une partie de la cartouche (12), tournée à l'opposé de la mine, est emboîtée dans la partie de maintien (10), et la force, nécessaire pour extraire ladite cartouche (12) hors de ladite partie de maintien (10), est plus grande que la force nécessaire pour déboîter le capuchon protecteur (16) de ladite cartouche (12).

4. Crayon selon l'une des revendications précédentes, **caractérisé par le fait qu'**une partie de la cartouche (12), tournée à l'opposé de la mine, est emboîtée dans la partie de maintien (10), au moins un collet d'arrêt (34) étant prévu, dans la zone d'emboîtement, sur la face extérieure de ladite cartouche (12) et/ou sur la face intérieure de ladite partie de maintien (10).

5. Crayon selon la revendication 4, **caractérisé par le fait qu'**au moins un collet d'arrêt (36) est prévu sur la face intérieure du capuchon protecteur (16) et/ou sur la face extérieure de la cartouche (12), dans une région sur laquelle ledit capuchon protecteur (16) est emboîté, la hauteur de décrochement dudit collet d'arrêt étant plus petite que la hauteur de décrochement d'un collet d'arrêt sur la face extérieure de la cartouche (12) et/ou sur la face intérieure de la partie de maintien (10), dans la zone d'emboîtement.

6. Crayon selon la revendication 4 ou 5, **caractérisé par le fait que** le nombre des collets d'arrêt (36), conçus pour arrêter le capuchon protecteur (16) sur la cartouche (12), est plus petit que le nombre des collets d'arrêt (34) conçus pour arrêter ladite cartouche (12) dans la partie de maintien (10).

7. Crayon selon l'une des revendications précédentes, **caractérisé par le fait que** la partie de maintien (10), la cartouche (12) et le capuchon protecteur (16) consistent en du polypropylène.
